# FASCICULE DE BREVET EUROPEEN

(11) **EP 0 758 978 B1**
(45) Date de publication et mention de la délivrance du brevet: **16.09.1998**
(21) Numéro de dépôt: 95920930.5
(22) Date de dépôt: 09.05.1995
(51) Int. Cl.: B65B 53/06

(54) **MACHINE DE SUREMBALLAGE DE BAGAGES**
VORRICHTUNG FÜR DIE UMVERPACKUNG VON GEPÄCKSTÜCKEN
MACHINE FOR OVERWRAPPING BAGGAGE

(30) Priorité: 09.05.1994 FR 9405687
(43) Date de publication de la demande: 26.02.1997
(73) Titulaire: SOCIETE PROBAG S.A., 75116 Paris (FR)
(72) Inventeur: LAURY, Daniel, F-92200 Neuilly (FR)
(74) Mandataire: Bruder, Michel
(86) Numéro de dépôt international: FR9500598
(87) Numéro de publication internationale: WO9530580

(56) Documents cités:
- EP-A- 0 011 338
- WO-A-92/13765
- FR-A- 2 696 709

## Description

La présente invention concerne une machine de suremballage de bagages des usagers de divers moyens de transport et en particulier de passagers des transports aériens.

Les bagages, tels que valises rigides ou souples, sacs, sacs de golf, paires de skis, etc..., des passagers de moyens de transport et en particulier du transport aérien subissent souvent, au cours du transport des dommages résultant de chocs, de frottements ou d'intempéries. Par ailleurs, même s'ils sont pourvus de serrures de "sécurité", ils peuvent être forcés pendant leur manutention et les propriétaires du bagage ne peuvent que constater le vol dont ils ont été l'objet, lors de la récupération de leur bagage. Enfin, ils peuvent être ouverts a des fins terroristes par l'installation d'un dispositif explosif à l'intérieur.

Pour remédier à ces inconvénients, on a déjà envisagé des machines de suremballage automatiques comportant une section amont de fardelage, dans laquelle chaque bagage, déplacé sur un tapis transporteur, est enveloppé d'une pellicule de matière plastique thermorétractable, et une section aval comprenant un four de thermorétraction et à travers laquelle passe chaque bagage pourvu de son enveloppe thermorétractable. A la sortie du four de thermorétraction les bagages sortent en étant protégés par une enveloppe en matière plastique rétractée. De telles machines de suremballage sont décrites par exemple dans les brevets US-A-3 815 311, WO 87/00144 et FR-A-2 680 154.

On connaît également par la brevet FR - A - 2 696 709 une installation et un procédé destinés à assurer la sécurisation du transport collectif de bagages. Cette installation comprend un convoyeur de transport des bagages disposé de façon que le transport des bagages s'effectue intégralement dans une zone inaccessible aux personnes non autorisées. Une telle installation comporte en outre des moyens pour contrôler la présence d'objets métalliques ainsi qu'un poste destiné à assurer le scellement des bagages contrôlés au moyen d'un film thermorétractable . Il s'agit là d'une installation comportant plusieurs postes de travail éventuellement disposés dans des pièces différentes, une telle installation ne permettant pas de réaliser une éjection des bagages détectés comme suspects.

La présente invention concerne des perfectionnements apportés à ces types de machines de suremballage de manière à leur permettre d'effectuer à la fois un contrôle de sécurité de ceux-ci, et une évacuation automatique des bagages suspects.

La présente invention a ainsi pour objet une machine de suremballage de bagages d'usagers d'un mode de transport quelconque et en particulier aérien, comprenant successivement, d'amont en aval, un poste d'arrivée des bagages comportant un transporteur amont d'entrée sur lequel sont placés à plat les bagages à emballer, et un appareil de contrôle de sécurité disposé de manière à permettre d'effectuer un contrôle visuel de l'intérieur de chaque bagage posé à plat sur le transporteur amont, un poste de formation d'une enveloppe protectrice tubulaire, en matière thermoplastique rétractable, autour de chaque bagage, comportant un transporteur intermédiaire d'enveloppement, et un four tunnel de rétraction à travers lequel s'étend un transporteur aval, les transporteurs sans fin s'étendant horizontalement et étant alignés et entraînés dans le même sens, de manière à obtenir à la sortie du four, à la suite de la rétraction de la matière plastique, des bagages totalement suremballés, caractérisée en ce qu'elle comporte un carter commun isolant de l'extérieur tous les éléments constitutifs de la machine de suremballage et de l'appareil de contrôle de sécurité et des moyens d'élection qui permettent, lorsqu'un bagage est signalé comme suspect par l'appareil de contrôle de sécurité, de stopper la progression dudit bagage à l'intérieur de l'enceinte et d'assurer son éjection immédiatement après la détection et avant que le bagage soit admis au poste de formation de l'enveloppe protectrice.

On décrira ci-après, à titre d'exemple non limitatif une forme d'exécution de la présente invention, en référence au dessin annexé sur lequel :
Les figures 1 et 2 sont des vues en coupe verticale et longitudinale schématiques d'une machine automatique de suremballage de bagages de passagers suivant l'invention, respectivement au cours de divers stades de son fonctionnement.

La machine automatique suivant l'invention. qui est représentée schématiquement sur les figures 1 et 2, est destinée à former, autour de bagages de passagers, une enveloppe protectrice à l'égard des dommages pouvant être causés à chaque bagage lui-même pendant son transport, à l'égard des objets contenus dans le bagage et pouvant être volés, ainsi qu'à l'égard d'une ouverture intempestive du bagage pour toute autre raison pendant sa manutention.

La machine suivant l'invention offre l'avantage qu'elle permet également d'effectuer une radioscopie de chaque bagage avant qu'il ne soit entouré de son enveloppe protectrice. Comme l'appareil de radioscopie trouve aisément à se loger dans le poste amont d'arrivée des bagages, l'encombrement au sol est limité à la longueur de la machine d'emballage. Par ailleurs, la structure de l'appareil de radioscopie peut être simplifiée, d'ou une réduction du coût global de l'ensemble, dans la mesure où la fonction d'écran vis-à-vis de l'environnement peut être assumée par la paroi de l'enceinte de la machine.

La machine suivant l'invention comprend successivement, d'amont en aval, un poste 1 d'arrivée des bagages, un poste 2 de formation d'une enveloppe protectrice tubulaire, en matière thermoplastique rétractable, autour de chaque bagage, et un four tunnel de rétraction 3 suivi éventuellement d'un dispositif de refroidissement non représenté. Les bagages 4 qui doivent être suremballés et qui sont constitués par des valises, des sacs etc.., sont déplacés, à travers les postes successifs 1 à 3 de la machine au moyen de plusieurs transporteurs sans fin horizontaux alignés, entraînés dans le même sens, c'est-à-dire de la gauche vers la droite sur les figures 1 et 2, à savoir un transporteur amont d'entrée 6, un transporteur intermédiaire d'enveloppement 7 et un transporteur aval 8 s'étendant à travers le four de rétraction 3.

Les postes successifs 1 à 3 de la machine sont avantageusement logés à l'intérieure d'une enceinte commune 9 comportant deux parois frontales verticales amont 11 et aval 12 dans lesquelles sont respectivement formées des ouvertures d'entrée 13 et de sortie 14. Ces ouvertures sont placées en regard des transporteurs mont 6 et aval 8 et elles sont dimensionnées de manière a permettre l'entrée et la sortie des bagages 4 posés à plat sur les transporteurs.

Le transporteur amont 6 peut s'étendre horizontalement a l'extérieur de l'enceinte 9, à travers l'ouverture 11, pour permettre d'y déposer directement les bagages 4. Dans la forme d'exécution représentée sur les figures 1 et 2, il est prévu, pour l'introduction des bagages 4 dans l'enceinte 9, un transporteur d'amenée supplémentaire 15, qui est incliné de bas en haut dans le sens du mouvement des bagages, et que se termine à proximité immédiate de l'etrémité amont du transporteur amont 6. D'une manière connue, les bagages successifs 4 qui sont d'enveloppement 2 comportant le transporteur intermédiaire 7. Ce poste d'enveloppement peut être en lui-même d'un type quelconque connu, par exemple celui utilisé dans des machines fardeleuses utilisées notamment pour la distribution de produits alimentaires. On ne décrira donc pas en détail le poste 2 et il suffit d'indiquer que ce poste comporte un dispositif 16 pour former, dans l'intervalle entre les deux transporteur 6 et 7, un rideau vertical et transversal constitué d'au moins une feuille 17 de matière plastique thermorétractable. Dans la forme d'exécution non limitative représentée sur les figures 1 et 2 la feuille 17 est en fait formée de deux feuilles soudées entre elles transversalement et dévidées respectivement à partir de deux rouleaux supérieur et inférieur d'axes horizontaux et transversaux. Les deux parties constituant la feuille 17 sont soudées lune à l'autre par le passage du bagage précédent, en étant rencontrées par chaque bagage 4 et entrâinées vers l'aval par celui-ci, ainsi qu'il est représenté sur la figure 2. Un dispositif de soudage transversal 18, comportant deux mors horizontaux et transversaux dont l'un au moins est mobile verticalement et alternativement, est prévu un peu en aval du dispositif 16 d'alimentation de la feuille 17, pour réaliser, après enveloppement de chaque bagage, un joint soudé transversal des deux parties de la feuille 17, a proximité de chaque face transversale du bagage 4. De ce fait chaque bagage 4 se trouve pourvu d'une enveloppe tubulaire, que est obtenue par enroulement de la feuille 7 autour du bagage 4.

Le bagage 4 ainsi pourvu de son enveloppe tubulaire passe ensuite sur le tapis transporteur aval 8 et il est entraîné par celui-ci à travers le four tunnel de rétraction 3. L'enveloppe tubulaire formeé par la feuille 17 se rétracte alors de tous côtés sur le bagage 4, et le bagage 4 enveloppé peut être alors évacué, en étant ainsi protégé, pour la suite de son transport.

Suivant l'invention, la machine de suremballage des bagages permet également d'effectuer, dans le poste 1 d'arrivée des bagages, un contrôle de sécurité de ceux-ci. A cet effet, le poste 1 d'arrivée des bagages est équipé d'une appareil de contrôle de sécurité tel qu'un appareil de radioscopie de tout type connu, notamment à rayons X, comprenant une source de rayons X 19, située au-dessus (ou en dessous) du brin supérieur du transporteur amont 6, un détecteur 21 situé en dessous (ou au-dessus) du brin supérieur du transporteur amont 6 et un appareil à écran de contrôle 22 situé à distance et relié au détecteur 21.

Dans cette forme d'exécution, l'enceinte 9 est conçue de manière à isoler l'appareil de radioscopic 19,21 vis-à-vis de l'extérieur, et l'ouverture 13 d'entrée des bagages est avantageusement obturée par un rideau flexible permettant l'entrée des bagages dans l'enceinte 9,sur le transporteur amont 6.

La machine suivant l'invention offre l'avantage que les opérations de contrôle de sécurité et de suremballage des bagages s'effectuent d'une manière continue, l'une à la suite de l'autre, au sein d'une même enceinte donnant toute garantie de protection.

Dans un mode de mise en oeuvre de l'invention la machine pourra comporter des moyens permettant d'assurer l'éjection d'un bagage signalé comme suspect par les moyens de détection. Bien entendu cette éjection sera réalisée immédiatement après la détection et avant que le bagage soit admis au poste 2 de formation de l'enveloppe protectrice.

L'éjection pourra être réaliseé par tous moyens, automatiques ou non et notamment par des moyens d'inversion du sens de déplacement des transporteurs 6 et 15.

## Revendications

1. Machine de suremballage de bagages (4) d'usagers d'un mode de transport quelconque et en particulier aérien, comprenant successivement, d'amont en aval, un poste (1) d'arrivée des bagages comportant un transporteur amont d'entrée (6) sur lequel sont placés à plat les bagages (4) à emballer, et un appareil de contrôle de sécurité (19,21) disposé de manière à permettre d'effectuer un contrôle visuel de l'intérieur de chaque bagage (4) posé à plat sur le transporteur amont (6), un poste (2) de formation d'une enveloppe protectrice tubulaire, en matière thermoplastique rétractable, autour de chaque bagage, comportant un transporteur intermédiaire d'enveloppement (7), et un four tunnel de rétraction (3) à travers lequel s'étend un transporteur aval (8), les transporteurs sans fin (6,7,8) s'étendant horizontalement et étant alignés et entraînés dans le même sens, de manière à obtenir à la sortie du four (3), à la suite de la rétraction de la matière plastique, des bagages totalement suremballés, caractérisée en ce qu'elle comporte un carter commun (9) isolant de l'extérieur tous les éléments constitutifs de la machine de suremballage et de l'appareil de contrôle de sécurité (19,21) et des moyens d'éjection qui permettent, lorsqu'un bagage (4) est signalé comme suspect par l'appareil de contrôle de sécurité (19,21), de stopper la progression dudit bagage (4) à l'intérieur de l'enceinte (9) et d'assurer son éjection immédiatement après la détection et avant que le bagage (4) soit admis au poste (2) de formation de l'enveloppe protectrice.

2. Machine suivant la revendication 1 caractérisée en ce que les moyens d'éjection sont constitués de moyens inverseurs qui, de façon manuelle ou automatique, inversent le sens de déplacement d'au moins le transporteur amont (6).

3. Machine suivant l'une des revendications précédentes caractérisée en ce que le carter commun (9) comporte une paroi frontale amont (11) derrière laquelle est placé l'appareil de contrôle de sécurité (19,21) et cette paroi frontale amont (11) présente une ouverture (13) pour l'entrée des bagages (4) sur le transporteur amont (6), cette ouverture étant obturée par un rideau flexible.

## Claims

1. Machine for overwrapping baggage (4) of users of any mode of transport and in particular air transport, comprising, successively, from upstream to downstream, a baggage arrival station (1) comprising an upstream inlet conveyor (6) on which the baggage (4) to be wrapped is placed flat, and a security control apparatus (19, 21) disposed so as to make it possible to make a visual control of the interior of each piece of baggage (4) placed flat on the upstream conveyor (6), a station (2) for forming a tubular protective envelope, made of shrinkable thermoplastics material, around each piece of baggage, comprising an intermediate enveloping conveyor (7), and a tunnel oven (3) for shrinkage through which extends a downstream conveyor (8), the endless conveyors (6, 7, 8) extending horizontally and being aligned and driven in the same direction, so as to obtain at the exit of the oven (3), further to the shrinkage of the plastics material, totally overwrapped baggage, characterized in that it comprises a common housing (9) insulating from the outside all the elements constituting the overwrapping machine and the security control apparatus (19, 21) and ejection means which make it possible, when a piece of baggage (4) is indicated as being suspect by the safety control apparatus (19, 21), to stop advance of said baggage (4) inside the enclosure (9) and to ensure ejection thereof immediately after detection and before the baggage (4) is admitted to the station (2) forming the protective envelope.

2. Machine according to Claim 1, characterized in that the ejection means are constituted by reverser means which reverse the direction of displacement of at least the upstream conveyor (6), manually or automatically.

3. Machine according to one of the preceding Claims, characterized in that the common housing (9) comprises an upstream frontal wall (11) behind which is placed the security control apparatus (19, 21), and this upstream frontal wall (11) presents an opening (13) for the inlet of the baggage (4) on the upstream conveyor (6), this opening being obturated by a flexible curtain.

## Patentansprüche

1. Außenumhüllungsmaschine für Gepäck (4) von Nutzern eines beliebigen Transportverfahrens und insbesondere des Lufttransports, aufeinanderfolgend stromaufwärts nach stromabwärts aufweisend eine Position (1) für die Ankunft des Gepäcks, die einen stromaufwärtigen Eingangsförderer (6), auf welchem das zu verpackende Gepäck (4) liegend angeordnet ist, und ein Sicherheitskontrollgerät (19, 21) aufweist, das so angeordnet ist, daß es gestattet, eine visuelle Kontrolle des Innern eines jeden Gepäckstücks (4) durchzuführen, welches auf dem stromaufwärtigen Förderer (6) glatt aufliegt, eine Position (2) zur Bildung einer rohrförmigen Schutzumhüllung aus schrumpfbarem Thermoplast um jedes Gepäckstück herum, welche Position (2) einen Umhüllungszwischenförderer (7) aufweist, und einen Schrumpftunnelofen (3), durch welchen sich ein stromabwärtiger Förderer (8) erstreckt, wobei sich die Endlosförderer (6, 7, 8) horizontal erstrecken und in derselben Richtung ausgerichtet und getrieben sind, so daß am Ausgang des Ofens (3) nach dem Schrumpfen des Kunststoffs das außen völlig bepackte bzw. umhüllte Gepäck erhalten wird,
dadurch gekennzeichnet, daß sie ein gemeinsames Gehäuse (9) aufweist, das von außen alle wesentlichen Bestandteile der Außenpackmaschine und des Sicherheitskontrollgeräts (19, 21) und der Auswurfeinrichtung isoliert, die gestattet, wenn ein Gepäckstück (4) durch das Sicherheitskontrollgerät (19, 21) als verdächtig gemeldet wird, das Vorrücken des Gepäckstücks (4) innerhalb des Raums (9) zu stoppen und sein Auswerfen unmittelbar nach der Erkennung und bevor das Gepäck (4) der Position (2) zur Bildung des Schutzmantels zugeführt wird zu gewährleisten.

2. Maschine nach Anspruch 1,
dadurch gekennzeichnet, daß die Auswurfeinrichtung aus einer Wendegetriebeeinrichtung gebildet ist, die manuell oder automatisch die Richtung der Bewegung von mindestens des stromaufwärtigen Förderers (6) umkehrt.

3. Maschine nach einem der vorangehenden Ansprüche,
dadurch gekennzeichnet, daß das gemeinsame Gehäuse (9) eine stromaufwärtige Stirnwand (11) aufweist, hinter welcher das Sicherheitskontrollgerät (19, 21) angeordnet ist und daß diese stromaufwärtige Stirnwand (11) eine Öffnung (13) für den Zugang des Gepäcks (4) auf den stromaufwärtigen Förderer (6) aufweist, wobei diese Öffnung durch einen nachgiebigen Vorhang verschlossen ist.
